# EUROPÄISCHE PATENTANMELDUNG

(11) **EP 0 608 757 A1**
(43) Veröffentlichungstag der Anmeldung: **03.08.1994**
(21) Anmeldenummer: 94100695.9
(22) Anmeldetag: 19.01.1994
(51) Int. Cl.: B65D 43/22, B65D 43/24, E05D 11/10

(54) **Kleinbehälter, insbesondere Etui**

(30) Priorität: 28.01.1993 DE 4302398; 29.10.1993 DE 9316449 U
(71) Anmelder: Grosshans, Jürgen, D-63263 Neu-Isenburg (DE)
(72) Erfinder: Grosshans, Jürgen, D-63263 Neu-Isenburg (DE)
(74) Vertreter: Jochem, Bernd, Dipl.-Wirtsch.-Ing.

(57) **Zusammenfassung**

Der Kleinbehälter hat einen an einem Unterteil (10) verschwenkbar gelagerten Deckel (12) und auf der Seite des Lagers am Unterteil (10) sowie am Deckel (12) angebrachte elastische Vorsprünge (16, 18; 20, 22), die während der Öffnungs- und Schließbewegungen aneinander entlanggleiten und einen Schnappeffekt erzeugen. Um mit einfachen, äußerlich nicht sichtbaren Mitteln einen ausgeprägten Schnappeffekt mit einem verhältnismäßig steil ansteigenden Widerstand und, nach Überwindung eines Höhepunkts, einer kräftigen, selbstätigen Klappbewegung zu erhalten, sind die elastischen Vorsprünge von den Innenwänden des Unterteils (10) und des Deckels (12) vorspringende Zapfen (16, 20) mit verdickten Köpfen (18, 22). Die Köpfe sind derart angeordnet, daß sie während der Öffnungsbewegung des Deckels (12) gegeneinander stoßen, aber unter elastischer Verformung wenigstens eines der jeweils zusammenwirkenden Zapfen (16, 20) aneinander vorbei bewegbar sind. Mit ähnlichen Mitteln läßt sich der Öffnungswinkel begrenzen.

## Beschreibung

Die Erfindung betrifft Kleinbehälter, insbesondere Etuis, mit einem an einem Unterteil schwenkbar gelagerten, zwischen einer Schließstellung und einer in Schließrichtung arretierten Öffnungsstellung verschwenkbaren Deckel und auf der Seite des Lagers am Unterteil sowie am Deckel angebrachten elastischen Vorsprüngen, die während der Öffnungs- und Schließbewegungen aneinander entlanggleiten und einen Schnappeffekt ezeugen.

Etuis, die als Verpackung von Schreibgeräten, Feuerzeugen, Schmuckwaren u. dgl. dienen, sollen zwar selbst den Eindruck eines wertvollen Gebrauchsgegenstands machen, aber extrem billig sein. Zu den vielfach geforderten Eigenschaften gehört ein Schnappeffekt- und Arretierungsmechanismus, damit der Deckel beim Öffnen nach Überwinden eines Widerstands in eine weit geöffnete Stellung von annähernd 90° aufspringt und in dieser Stellung gehalten wird, so daß er nicht zurückfällt. Dazu bedarf es normalerweise verhältnismäßig teurer mechanischer Federglieder, die zusätzlich zu den Scharnierteilen montiert werden müssen (vgl. DE 90 14 531 U1). Federglieder aus Kunststoff, insbesondere aus den für das Unterteil und den Deckel in Frage kommenden, relativ festen und steifen Kunststoffen, wären ungeeignet, da man mit ihnen bei vergleichbarer Federkraft nicht die notwendigen Federwege gewinnt.

Ein wiederverwendbarer Flaschenverschluß gemäß US-PS 4,158,902 kann demgegenüber aus elastischerem Material bestehen. Dieser bekannte Verschluß sieht zwischen einem aufklappbaren Deckel und einem auf dem Flaschenhals befestigbaren Unterteil angeformte Gelenke und zwischen diesen einen an der unteren Randkante des Deckels angeformten Vorsprung mit einer äußeren Verdickung vor, der mit einer radial einwärts von ihm angeordneten, einstückig mit dem Unterteil ausgebildeten Federzunge zusammenwirkt, um während der Öffnungs- und Schließbewegung einen Schnappeffekt zu erzeugen und den Deckel geöffnet zu halten. Da die Federzunge an der Außenwand des Unterteils und die Verdickung an der Außenwand des Deckels angeformt sind, stören sie das äußere Erscheinungsbild. Der bekannte Schnappmechanismuß ist aus diesem Grunde zur Verwendung bei Etuis für wertvolle Gegenstände ungeeignet. Außerdem ist der Schnappeffekt nur schwach ausgeprägt und durch verhältnismäßig starke Reibung beeinträchtigt, weil die Federzunge nur eine äußere, im wesentlichen ebene Druckfläche hat und sich daher die Richtung der Druckkraft während der Öffnungsbewegung nur wenig ändert. Schließlich hält der Deckel im geschlossenen Zustand die an der Außenwand des Unterteils angeformte Federzunge dauerhaft in einem nach einwärts verformten Zustand, so daß ihre Federkraft im Laufe der Lagerzeit stark nachläßt.

Der Erfindung liegt die Aufgabe zugrunde, einen Kleinbehälter mit einem Schnappeffekt- und Arretierungsmechanismus zu entwickeln, der mit einfachen, äußerlich nicht sichtbaren Mitteln einen ausgeprägten Schnappeffekt mit einem verhältnismäßig steil ansteigenden Widerstand und nach Überwindung eines Höhepunkts eine kräftige, selbsttätige Klappbewegung des Deckels erzeugt.

Vorstehende Aufgabe wird erfindungsgemäß dadurch gelöst, daß die elastischen Vorsprünge von den Innenwänden des Unterteils und des Deckels vorspringende Zapfen mit verdickten, derart angeordneten Köpfen sind, daß die Köpfe zusammenwirkender Zapfen während der Öffnungsbewegung des Deckels gegeneinander stoßen, aber unter elastischer Verformung wenigstens eines der Zapfen aneinander vorbei bewegbar sind.

Die Wirkung des vorgeschlagenen Mechanismus beruht einerseits auf einem Verformungsvorgang im wesentlichen im Bereich des oder der Zapfen, andererseits auf der Richtungsumkehr der in Bewegungsrichtung des Deckels wirkenden Druckkraftkomponente. Diese ist sowohl beim Öffnen als auch beim Schließen des Deckels zunächst der Bewegung entgegengerichtet und wirkt anschließend in Bewegungsrichtung, weil die zusammenwirkenden, gerundeten Köpfe jeweils zuerst mit ihren in Bewegungsrichtung vorderen Flächen gegeneinander stoßen und nach seitlicher elastischer Auslenkung in Richtung der Scharnierachse sich in der zweiten Phase mit ihren hinteren Flächen gegenseitig abstoßen. Infolge punktförmiger Berührung ist die Reibung dabei gering.

Die Stärke des Schnappeffekts und die gewünschte Haltekraft lassen sich durch Bemessung des Durchmessers der Köpfe, das Maß der seitlichen Auslenkung und den Querschnitt der Zapfen einstellen. Es genügen ganz geringe seitliche Auslenkungen beim aneinander Vorbeigleiten der Köpfe in der Größenordnung von etwa 0,3 - 1,0 mm, um mit Zapfen, die selbst nur einen Durchmesser von etwa 2 mm haben und aus einem festen Kunststoff, wie z. B. Acrylbutadienstyrol (ABS) bestehen, die gewünschte Haltekraft zu erzeugen.

Andererseits bietet eine Ausführung, bei welcher bestimmte Zapfen mit Köpfen nur beim kurzzeitigen Vorbeigleiten der Köpfe elastisch verformt werden, die beste Gewähr dafür, daß die Elastizität langfristig erhalten bleibt.

Der neue Mechanismus funktioniert bereits zufriedenstellend mit einem einzigen Paar mit Köpfen versehener Zapfen. Es können aber, je nach den gewünschten Eigenschaften des Etuis, ohne weiteres durch bloße Vervielfachung auch 2 - 6 oder noch mehr Zapfenpaare vorgesehen werden, um dieselbe am Deckel wirksame Federkraft oder ein noch stärkeres Drehmoment mit geringerer seitlicher Auslenkung eines Zapfens zu erreichen. Aus demselben Grunde werden vorzugsweise auch beide zusammenwirkenden Zapfen jedes Paars elastisch verformt, während sich ihre Köpfe aneinander vorbei schieben.

Gute Gleitverhältnisse erhält man mit im wesentlichen kugelförmigen Köpfen, die sehr klein gehalten werden können, wenn sie zu der Seite hin, auf welcher sich der mit ihnen zusammenwirkende Kopf befindet, versetzt auf dem freien Ende des sie tragenden Zapfens angeordnet sind. Durch unrunde Köpfe kann erreicht werden, daß die zum Schließen des Etuis notwendige Kraft größer ist als die zum Öffnen.

Ein weiterer Schritt in Richtung niedriger Herstellungskosten besteht darin, daß man die Zapfen innenseitig an den Rückwänden des Unterteils und des Deckels zwischen bzw. neben den dort angebrachten Scharnierteilen so anformt, daß das Unterteil und der Deckel identische Spritzgußteile sein können. Bei einem einzigen Zapfenpaar wird dies z. B. dadurch erreicht, daß beide um dasselbe Maß von z. B. 1,75 mm von der Mitte der Rückwand versetzt sind. Wenn im Beispielsfall Köpfe mit einem Durchmesser von 3 mm auf der gegeneinander weisenden Seite etwa 1 mm über die Zapfen vorstehen, ergibt sich eine elastische seitliche Auslenkung der Zapfen beim aneinander Vorbeischieben der Köpfe von etwa 0,5 mm.

Als Scharnier- bzw. Gelenkverbindung finden vorzugsweise Filmscharniere Anwendung. Dies sind mit einer eingeprägten Rille als Sollbiegestelle versehene Kunststoffstreifen, z. B. aus Polyethylen oder Polypropylen. Sie können an den Rückwänden des Deckels und des Unterteils angeklebt oder in passende, angeformte Taschen eingesteckt werden. Eine besonders kostengünstige Ausführung erhält man, wenn das Filmscharnier einstückig mit dem Unterteil und/oder dem Deckel geformt wird, wobei das gesamte Etui incl. des Schnapp- und Arretiermechanismus und ggf. auch der die Schließstellung sichernden Verriegelungsglieder in einem einzigen Spritzvorgang hergestellt werden kann. Filmscharniere haben außer dem geringen Platzbedarf den weiteren Vorzug, daß sie die beiden Etuiteile in Längsrichtung der Rückwand fest miteinander verbinden und in dieser Richtung unnachgiebig steif sind, so daß die an den Zapfen auftretenden seitlichen Kräfte keine Relativverschiebung der Etuiteile zur Folge haben. Außerdem werden die Gelenkfunktion und die innere Reibung im Gelenk durch die von den Zapfen ausgeübten seitlichen Kräfte nicht beeinflußt.

Wenn man darauf verzichtet, daß das Unterteil und der Deckel des Scharniers identische Teile sind, insbesondere bei einstückiger Formung des Etuis, können auch zwei Zapfen mit Köpfen an dem einen Etuiteil mit einem zwischen diesen angeordneten Zapfen mit Kopf am anderen Teil zusammenwirken. Bei dieser Ausführungsvariante wird der mittlere Zapfen nur unwesentlich ausgelenkt. Die elastische Verformung findet vor allem in den beiden seitlichen Zapfen statt.

Eine in der Schließstellung wirksame Federkraft, welche das Bestreben hat, das Etui nach dem Lösen der Deckelverriegelung automatisch aufspringen zu lassen, kann in einer praktischen Ausführungsform mit denselben elastisch auszulenkenden Zapfen mit Köpfen erzeugt werden, indem man diese vor dem Ende der Schließbewegung gegen die Federkraft der Verformung auf eine zweite gerundete oder schräge Fläche aufgleiten läßt, bei der es sich z. B. um eine Fläche an einem Zapfen am anderen Etuiteil handeln kann. Alternativ könnten für diese Funktion auch zusätzliche Zapfen, ggf. ohne Kopf, vorgesehen sein. Im geschlossenen Zustand des Etuis bleibt dabei die elastische Verformung der Zapfen erhalten. Sie läßt dann beim Lösen der Verriegelung des Deckels die Köpfe bzw. Enden der Zapfen längs der gewölbten oder schrägen Flächen zurückgleiten, wobei der Deckel aufspringt. Vorzugsweise führen die gewölbten oder schrägen Flächen und/oder die Eigenelastizität des Scharniers den Kopf bis etwa zur Anlage an den mit ihm zusammenwirkenden zweiten Kopf, so daß der Deckel bei Verwendung eines Scharniers oder sonstiger Mittel, welche einer Öffnungsbewegung über die arretierte Öffnungsstellung hinaus einen gewissen Widerstand entgegensetzen, nicht nur zwei, sondern drei definierte Stellungen haben kann: die durch die Verriegelung des Deckels gesicherte Schließstellung, die arretierte Öffnungsstellung von z. B. 90°, bei welcher die Zapfenköpfe oberseitig aneinander anliegen, und eine weniger weit geöffnete Zwischenstellung, in welcher die in Öffnungsrichtung wirksamen Kräfte die Zapfenköpfe zur gegenseitigen inneren bzw. unteren Anlage geführt haben.

Der vorgeschlagene Mechanismus läßt sich ohne weiteres auch an besonders dünnwandigen Etuiteilen anformen, selbst wenn diese nur eine Wandstärke von weniger als 1,2 mm haben. Als Material kommen z. B. ABS oder Styrolacrylnitril (SAN) in Frage, aber auch andere Massenkunststoffe ausreichender Festigkeit, wie z. B. Polystyrol oder Polyethylen, wobei man ggf. je nach Material mit einer etwas größeren Wandstärke von z. B. 1,8 mm oder mehr arbeiten wird.

Ausführungsbeispiele der Erfindung werden nachstehend anhand der Zeichnung näher erläutert. Es zeigen:
- Fig. 1: eine perspektivische Teil-Darstellung eines Etuis mit weit geöffnetem und in dieser Stellung durch einen Schnappeffektmechanismus offen gehaltenen Deckel;
- Fig. 2: einen Teil-Querschnitt durch das Unterteil und den Deckel eines Etuis in der Stellung nach Fig. 1 mit einem Schnappeffektmechanismus nach Fig. 3 bis 6;
- Fig. 3 und 4: Seitenansicht und Querschnitt eines aus zwei Zapfen bestehenden Schnappeffektmechanismus bei halb geöffnetem Deckel;
- Fig. 5 und 6: Seitenansicht und Querschnitt des Schnappeffektmechanismus nach Fig. 3 und 4 bei geschlossenem Deckel;
- Fig. 7 bis 10: Ansichten entsprechend Fig. 3 bis 6 einer abgewandelten Ausführungsform des Schnappeffektmechanismus;
- Fig. 11: eine perspektische Ansicht von zusätzlich an den Rückwänden des Unterteils und des Deckels angeformten, zusammenwirkenden Zapfen mit Köpfen, die Anschläge bilden, zur Begrenzung des Öffnungswinkel des Deckels;
- Fig. 12: eine perspektivische Darstellung eines Etuis sowohl mit elastischen Zapfen mit Köpfen zur Erzeugung eines Schnappeffekts als auch mit weiteren Zapfen mit Köpfen zur Begrenzung der Öffnungsbewegung des Deckels.

Das in Fig. 1 dargestellte Etui besteht aus einem Unterteil 10 und einem an dessen Rückwand gelenkig gelagerten Deckel 12. Vorzugsweise sind diese beiden Teile identische Spritzgußteile. Bei der Konfektionierung des Etuis können sie je nach dessen Zweckbestimmung in üblicher Weise mit einer inneren Auskleidung bzw. Polsterung versehen werden, welche gewöhnlich auch die Rückwände und die Fuge zwischen den Rückwänden überdeckt.

Das Scharnier zwischen den beiden Etuiteilen 10, 12 kann ebenfalls herkömmlicher Art sein. Bevorzugt wird ein aus einem oder mehreren Kunststoffstreifen mit eingeprägter Sollbiegestelle bestehendes Filmscharnier, welches an den Rückwänden der Etuiteile 10, 12 befestigt oder einstückig angeformt ist. Die Drehachse des Scharniers befindet sich dabei zwischen den Rückwänden der Etuiteile 10, 12 oder etwas ausserhalb von diesen, wie dies aus Fig. 2 hervorgeht, wo das Gelenk durch eine Schwachstelle 14 zwischen den einstückig miteinander verbundenen Etuiteile 10, 12 gebildet ist.

An der dem Gelenk 14 gegenüberliegenden Seite des Etuis, d. h. an den vorderen Umfangswänden des Unterteils 10 und des Deckels 12 ist eine nicht gezeigte, da für sich bekannte Verriegelung angebracht, welche beim Schließen des Deckels 12 federelastisch einrastet und zum Öffnen des Deckels durch Druck auf einen von außen zugänglichen Knopf entriegelt werden kann. Beim Druck auf diesen Betätigungsknopf soll der Deckel nach Möglichkeit automatisch aufspringen. Vor allem aber soll er, wie bei Ausstattung des Etuis mit einer Stahl-Schnappfeder, während der Öffnungsbewegung nach Überwindung eines zunächst zunehmenden Drehwiderstands selbsttätig in eine bestimmte Öffnungsstellung von etwa 90° weiter aufspringen und durch eine verhältnismäßig starke Haltekraft offen gehalten werden.

Um diese Funktionen zu gewährleisten, ist der nachstehend beschriebene Schnappeffekt- und Arretierungsmechanismus vorgesehen. Er besteht in einfachster Ausführung aus je einem an der Rückwand des Unterteils 10 und des Deckels 12 angeformten Zapfen 16 mit dem aus Fig. 4 und 6 ersichtlichen, etwa halbrunden oder länglich gerundeten Querschnitt und mit einem im wesentlichen runden Kopf 18 an dem über die Randkante der Rückwand hinausragenden freien Ende des Zapfens. Wie aus Fig. 2 ersichtlich, ragt der an der Rückwand des Unterteils 10 mit senkrechter Erstreckung angeformte Zapfen 16 nur sehr wenig, etwa 1 mm oder weniger, je nach Ausbildung des Scharniers 14, über die Oberkante der Rückwand hinaus, um dort in den Kopf 18 überzugehen. Wegen der Identität der Teile 10 und 12 gilt dasselbe entsprechend für den am Deckel 12 angeformten Zapfen 16 mit Kopf 18. Man erkennt weiterhin aus Fig. 2, daß die Köpfe 18 nicht nach hinten über die innere Oberkante der Rückwand ragen, denn sie würden sonst das vollständige Schließen des Etuis verhindern. Aber auch in Längsrichtung der Rückwand sitzen die Köpfe 18 nicht symmetrisch auf den Zapfen 16. Aus Fig. 3 und 5 geht hervor, daß sie jeweils zu der Seite hin versetzt sind, auf welcher sich der jeweils andere Zapfen befindet.

Der an der Rückwand angeformte Zapfen 16 ist so weit von der Mitte der Rückwand versetzt, daß gemäß Fig. 3 und 5 die Verlängerungen der beiden Zapfen 16 im wesentlichen neben dem jeweils anderen Zapfen liegen, aber die seitlich über die Zapfen 16 vorstehenden Köpfe 18 gegen den jeweils anderen Kopf 18 stoßen und, falls gewünscht, beim vollständigen Schließen des Etuis in Längs- und Umfangsrichtung an der im wesentlichen halbzylindrischen Umfangsfläche des Zapfens 16 entlanggleiten.

Durch die zusammenwirkenden Zapfen 16 mit Köpfen 18 wird zunächst erreicht, daß der Deckel 12 unter der Wirkung der Rückstellkraft des Filmscharniers oder anderer in Schließrichtung wirkender Kräfte in der in Fig. 1 und 2 gezeigten 90°-Öffnungsstellung stehen bleibt, also einseitig arretiert ist. Man muß eine beträchtliche Kraft aufwenden, um den Deckel 12 aus der durch die gegeneinander stoßenden Köpfe 18 arretierten Öffnungsstellung in Schließrichtung zu verschwenken, denn dabei müssen die Köpfe 18 unter elastischer Verformung der angrenzenden Bereiche der Zapfen 16 in gegenseitiger Anlage gleitend aneinander vorbeibewegt werden. Dies ist nur mit Auslenkung der Köpfe 18 in Längsrichtung der Rückwand gegen die Federkraft der elastischen Verformung der Zapfen 16 möglich.

Nachdem das Hindernis der gegeneinander stoßenden Köpfe 18 - die Arretierung - mit Schnappeffekt überwunden worden ist, kommen bei der Ausführung nach Fig. 3 - 6 im weiteren Verlauf der Schließbewegung die Zapfen 16 und Köpfe 18 in die in Fig. 3 und 4 gezeigte Zwischenstellung. Jeder Kopf 18 stößt im Ausführungsbeispiel nunmehr gegen die gerundete Umfangsfläche des jeweils am anderen Etuiteil angeformten Zapfens 16 und wird dadurch wiederum zunehmend weiter in Längsrichtung der Rückwand ausgelenkt, während er längs der Umfangsfläche des Zapfens zu der in Fig. 5 und 6 gezeigten Schließstellung hin gleitet, in welcher der Kopf 18 jeweils an der Rückwand zur Anlage kommt. Die Verformung des dem Kopf benachbarten Bereichs der Zapfen durch den jeweils anderen Zapfen ist bei dieser Auslenkung wesentlich geringer als bei der gegenseitigen Auslenkung der aneinander vorbeigleitenden Köpfe 18. Dies hat den Vorteil, daß die Zapfen 16 während der langen Zeiten, in denen das Etui geschlossen ist, nur in geringem Maße elastisch verformt sind. Das elastische Material ermüdet dann nicht so schnell, Ermüdungsbrüche werden vermieden, und das Aufspringen des Deckels beim Lösen der Verriegelung ist nicht zu heftig. In alternativer Ausführung können die Köpfe und Zapfen auch so bemessen sein, daß kein Aufgleiten der Köpfe auf die Zapfen stattfindet.

Bei dem abgewandelten Ausführungsbeispiel nach Fig. 1 und Fig. 7 - 10 wirkt ein am Deckel 12 angeformter Zapfen 16 mit Kopf 18 zusammen mit zwei mit geringem Zwischenabstand nebeneinander an der Rückwand des Unterteils 10 angeformten Zapfen 20 mit Köpfen 22. In diesem Fall wird der Zapfen 16 mit Kopf 18 weder beim aneinander Vorbeigleiten der Köpfe 18 und 22 bei der Überwindung der Arretierung noch beim Einschwenken des Deckels 12 in die Schließstellung in Längsrichtung der Rückwand ausgelenkt, denn die von den beiden Köpfen 22 und von den beiden Zapfen 20 auf den Kopf 18 in dieser Richtung ausgeübten Kräfte heben sich gegenseitig auf. Der dem Kopf 18 benachbarte Bereich des Zapfens 16 kann aber bei den geschilderten Vorgängen in Richtung von der Rückwand weg elastisch ausgelenkt werden. Eine solche Auslenkung von der Rückwand weg findet im übrigen auch bei der Ausführungsform nach Fig. 1 - 6 neben der Auslenkung in Richtung der Rückwand statt. Da sich bei einem Etui gemäß Fig. 1 und Fig. 7 - 10 die in Längsrichtung der Rückwand wirkenden Kräfte kompensieren, können beliebige Scharniere verwendet werden

Anhand der Darstellungen und der vorstehenden Ausführungen wird klar, daß die Köpfe 18 und 22 nicht unbedingt eine kugelige Form und die Zapfen nicht unbedingt einen etwa halbkreisförmigen Querschnitt haben müssen. Die Köpfe könnten z. B. auch tropfen- oder eiförmig gestaltet sein. Auf der Rückseite, d. h. auf der dem jeweiligen Zapfen gegenüberliegenden Seite, abgeflachte Köpfe bewirken eine besonders zuverlässige Fixierung des Deckels in der geöffneten Stellung und einen besonders eindrucksvollen Schnappeffekt beim Schließen. Die Zapfen 16, 20 könnten z. B. mit einem rechteckigen, dreieckigen oder trapezförmigen Querschnitt geformt sein, ggf. derart, daß die Köpfe 18, 22 vor dem Schließen des Deckels 12 auf eine Schrägfläche auflaufen, durch die sie bis zum Erreichen der Schließstellung zunehmend weiter in Längsrichtung der Rückwand ausgelenkt werden.

Eine zusätzliche Möglichkeit, die Feder- und Arretierungseigenschaften des beschriebenen Mechanismus zu beeinflussen, besteht darin, die Zapfen 16, 20 auf einem mehr oder weniger großen Teil ihrer Länge, ausgehend jeweils vom Kopf 18 bzw. 22, von der Rückwand des Unterteils 10 bzw. des Deckels 12 freizulegen oder nur über einen verhältnismäßig schmalen Steg mit der Rückwand zu verbinden. Die Zapfen lassen sich dann leichter in Längsrichtung der Rückwand elastisch biegen. Ein Spalt oder eine Nut zwischen einem Teil des Zapfens 16, 20 und der Rückwand stört die oben im Zusammenhang mit Fig. 4 und 6 bzw. 8 und 10 beschriebene Funktion nicht, solange der Berührungspunkt des Kopfs 18, 22 auf der ihn beim Schließen zunehmend seitlich auslenkenden gerundeten oder schrägen Umfangsfläche des Zapfens 16 bzw. 20 bleibt und nicht über den seitlichen Rand des Spalts oder der Nut hinaus gelangt. Nur im letzteren Falle könnte sich der Kopf hinter dem Zapfen verhaken, wodurch der Deckel beim Lösen der Verriegelung geschlossen gehalten statt aufgeschnappt würde.

In entsprechender Weise wie die Zapfen 16 mit Köpfen 18 können gemäß Fig. 11 und 12 an der Rückwand des Unterteils 10 und des Deckels 12 zwei oder drei weitere, zusammenwirkende Zapfen 24 mit Köpfen 26 angebracht sein, vorzugsweise, aber nicht notwendigerweise mit dem Unterschied, daß die Köpfe 26 hakenförmig oder mit Anschlagflächen ausgebildet und durch die Lage und Länge der Zapfen 24 so angeordnet sind, daß sie beim Öffnen bei einem bestimmten Öffnungswinkel von z. B. 90° oder einem etwas größeren Winkel gegeneinander stoßen bzw. verhakend in Eingriff kommen. Sie stellen also einen den Öffnungsbereich des Deckels begrenzenden Anschlag dar. Dies ist vor allem dann von Vorteil, wenn ein einstückig mit dem Unterteil 10 und dem Deckel 12 geformtes Filmscharnier infolge seiner Eigenelastizität das Bestreben hat, den Deckel 12 weit über die 90°-Stellung hinaus zu öffnen. Werden gemäß Fig. 12 Zapfen 16 mit Köpfen 18 zur Erzeugung des Schnappeffekts kombiniert mit Zapfen 24 und Anschlägen bildenden Köpfe 26, erhält man einen den Deckel in seiner 90°-Stellung in beiden Schwenkrichtungen arretierenden Mechanismus.

## Patentansprüche

1. Kleinbehälter, insbesondere Etui, mit einem an einem Unterteil (10) schwenkbar gelagerten, zwischen einer Schließstellung und einer in Schließrichtung arretierten Öffnungsstellung verschwenkbaren Deckel (12) und auf der Seite des Lagers (14) am Unterteil (10) sowie am Deckel (12) angebrachten elastischen Vorsprüngen (16, 18; 20, 22), die während der Öffnungs- und Schließbewegungen aneinander entlanggleiten und einen Schnappeffekt erzeugen, **dadurch gekennzeichnet,** daß die elastischen Vorsprünge (16, 18; 20, 22) von den Innenwänden des Unterteils (10) und des Deckels (12) vorspringende Zapfen (16, 20) mit verdickten, derart angeordneten Köpfen sind, daß die Köpfe (18, 22) zusammenwirkender Zapfen (16, 20) während der Öffnungsbewegung des Deckels (12) gegeneinander stoßen, aber unter elastischer Verformung wenigstens eines der Zapfen (16, 20) aneinander vorbei bewegbar sind.

2. Kleinbehälter nach Anspruch 1, **dadurch gekennzeichnet,** daß die Köpfe (18) im wesentlichen kugelförmig ausgebildet sind und zu der Seite hin, auf welcher sich der mit ihnen jeweils zusammenwirkende Kopf (18) befindet, versetzt auf dem freien Ende des sie tragenden Zapfens (16) angeordnet sind.

3. Kleinbehälter nach Anspruch 1 oder 2, **dadurch gekennzeichnet,** daß die Köpfe (18, 22) nach einer Öffnungsbewegung des Deckels (12) um etwa 75 - 110° aus der geschlossenen Stellung aneinander vorbei bewegt sind.

4. Kleinbehälter nach einem der Ansprüche 1 bis 3, **dadurch gekennzeichnet,** daß auf der Seite des Lagers (14) am Unterteil (10) und am Deckel (12) jeweils wenigstens ein Zapfen (24) mit einem Kopf (26) am freien Ende derart angebracht ist, daß die Köpfe (26) zusammenwirkender Zapfen (24) während der Öffnungsbewegung des Deckels (12) bei einem bestimmten maximalen Öffnungswinkel gegeneinander stoßen und das weitere Öffnen blockieren.

5. Kleinbehälter nach einem der Ansprüche 1 bis 4, **dadurch gekennzeichnet,** daß wenigstens einer der beiden zusammenwirkenden Zapfen (16, 20, 24) mit zwei Köpfen (18, 22, 26) ausgebildet ist, von denen der eine (18, 22) den Schnappeffekt erzeugt und der andere (26) einen die Öffnungsbewegung begrenzenden Anschlag bildet.

6. Kleinbehälter nach einem der Ansprüche 1 bis 5, **dadurch gekennzeichnet,** daß das Unterteil (10) und der Deckel (12) mitsamt angeformter Zapfen (16) und Köpfe (18) identische Spritzgußteile sind.

7. Kleinbehälter nach einem der Ansprüche 1 bis 6, **dadurch gekennzeichnet,** daß zwei Zapfen (20) mit Köpfen (22) an dem einen Teil (10) des Etuis mit einem zwischen diesen angeordneten Zapfen (16) mit Kopf (18) am anderen Teil (12) des Etuis zusammenwirken.

8. Kleinbehälter nach einem der Ansprüche 1 bis 7, **dadurch gekennzeichnet,** daß die Gelenkverbindung (14) zwischen dem Unterteil (10) und dem Deckel (12) aus Filmscharnieren besteht, welche wenigstens teilweise den gleichen Abstand von den Ecken des Etuis haben wie zusammenwirkende Zapfen (16, 20, 24) mit Köpfen (18, 22, 26).

9. Kleinbehälter nach Anspruch 1, **dadurch gekennzeichnet,** daß wenigstens ein elastischer Vorsprung, vorzugsweise in Form eines Zapfens (16, 20) mit Kopf (18, 22), derart am Unterteil (10) oder Deckel (12) angebrcht ist, daß er bei Annäherung des Deckels (12) an die Schließstellung gegen die Federkraft der Verformung auf eine gerundete oder Schrägfläche (16) aufläuft.

10. Kleinbehälter nach Anspruch 9, **dadurch gekennzeichnet,** daß die Zapfen (16, 20) als Rippen an der Innenseite einer Umfangswand des Unterteils (10) bzw. des Deckels (12) angeformt sind und gleichzeitig auch die gerundeten oder Schrägflächen bilden, und daß die über die Umfangswand vorstehenden Köpfe (18, 22) insgesamt auf ihrer Innenseite angeordnet sind.

11. Kleinbehälter nach Anspruch 9 oder 10, **dadurch gekennzeichnet,** daß die Köpfe (18, 22) in einer Zwischenstellung des Deckels (12) sowohl an den mit ihnen zusammenwirkenden Köpfen (18, 22) als auch gleichzeitig an den mit ihnen zusammenwirkenden gerundeten oder Schrägflächen (16, 20) anliegen.
